# EUROPÄISCHE PATENTANMELDUNG

(11) **EP 2 402 522 A2**
(43) Veröffentlichungstag der Anmeldung: **04.01.2012**
(21) Anmeldenummer: 11167076.6
(22) Anmeldetag: 23.05.2011
(51) Int. Cl.: E04B 1/76, E04C 2/20, E04C 2/32

(54) **Bau- und/oder Wärmedämmplatte sowie Wärmedämmverbundsystem mit entsprechender Platte**

(30) Priorität: 29.06.2010 DE 202010007943 U
(71) Anmelder: Fixit Trockenmörtel Holding AG, 6342 Baar (CH)
(72) Erfinder: Thomas, Krug, 6830 Rankweil (AT)
(74) Vertreter: Kopp, Stephan

(57) **Zusammenfassung**

Die vorliegende Erfindung betrifft eine Bau- und/oder Wärmedämmplatte (1) aus organischen und/oder anorganischen Stoffen die zumindest auf ihrer in Gebrauchsstellung mit einem Untergrund zu verbindenden Klebeseite (3) eine in den Werkstoff eingearbeitete scharfkantige Struktur (5) aufweist. Die scharfkantige Struktur (5) besteht aus einer Mehrzahl von separaten, inselartig verteilten spitzen Noppen oder Vorsprüngen, die horizontal und vertikal verlaufend auf der Klebeseite der Bau- und/oder Wärmedämmplatte (1) angeordnet sind. Die Erfindung betrifft zudem ein Wärmedämmverbundsystem das eine derartige Bau- und/oder Wärmedämmplatte nutzt.

## Beschreibung

### Technisches Gebiet

Die vorliegende Erfindung betrifft, nach dem Oberbegriff des Anspruchs 1, eine Bau- und/oder Wärmedämmplatte aus organischen und/oder anorganischen Stoffen die zumindest auf ihrer in Gebrauchsstellung mit einem Untergrund zu verbindenden Klebeseite eine in den Werkstoff eingearbeitete scharfkantige Struktur aufweist, sowie ein Wärmedämmverbundsystem das eine derartige Bau- und/oder Wärmedämmplatte nutzt nach dem Oberbegriff des Anspruchs 17.

### Stand der Technik

Aus dem Stand der Technik sind Wärmedämmplatten bekannt, die beispielsweise aus Kunstschaumstoffen, wie Polystyrol oder dergleichen bestehen.

Derartige Wärmedämmplatten werden herkömmlich vermittels einer Klebeschicht aus Mörtel oder dergleichen an dem zu verkleidenden Untergrund angebracht.

Hierbei wird, kurz vor dem Verlegen von Wärmedämmplatten eine als Bindemittel dienende Klebeschicht, beispielsweise Klebemörtel an der Baustelle flächig oder wulstförmig bereichsweise auf die zu bearbeitende Wand-Fläche oder auf die zu verlegende Wärmedämmplatte aufgebracht.

Die derart aufgebrachten Klebeschichten ziehen dabei bereits nach kurzer Zeit an und bilden eine Haut, so dass die nachfolgend aufgebrachten Wärmedämmplatten nicht mehr sauber anhaften können. Insbesondere ist nämlich aufgrund der Hautbildung eine deutlich verringerte Haftfähigkeit der Klebeschicht mit der Wärmedämmplatte festzustellen.

Daher ist es unbedingt notwendig, dass die Wärmedämmplatten schnell an dem Untergrund angedrückt werden, damit die Klebeschicht keine Zeit zum oberflächlichen Abbinden, also zum Bilden der äußeren Haut, hat, die eine gute und dauerhafte Verklebung und Befestigung verhindern könnte.

Um die sich rasch bildende, äußere Haut zuverlässig zu durchstoßen, um damit letztlich eine Verbesserung der Haftfähigkeit der Wärmedämmplatten zu erreichen, wurde vorgeschlagen, herkömmliche Wärmedämmplatten mit einer Oberflächenstruktur auszustatten.

Hierzu offenbart beispielsweise die DE 30 38 490 A1 eine aus Kunststoff gefertigte Platte zur Isolierung von Wänden von Hochbauten.

Diese Platte ist dabei an den zu verklebenden Flächen schwalbenschwanzförmig hinterschnitten, so dass entsprechend horizontal und vertikal verlaufende Fugen ausgebildet sind. Insbesondere bildet dabei die anzuklebende Fläche keine vollständig geschlossene Ebene mehr, sondern ist in eine Mehrzahl von Strukturteilen unterteilt, die, ausgehend von der flachen Ebene der Platte, die schwalbenschwanzförmige Hinterschneidung aufweisen.

Mit den Hinterschneidungen soll dabei erreicht werden, dass die Platte nach ihrem Andrücken an die Klebstoffschichten mit ausreichend Klebstoff in Kontakt gelangt, so dass ein stabile Verbindung zwischen der Platte und der Wand sicher gestellt werden kann.

Hierbei wird, mit hohem Kraftaufwand, die auf die Wand aufgetragene Klebstoffschicht mit den Strukturteilen durchstoßen, wodurch der Klebstoff die Hinterscheidungen umfließen kann und auf diese Weise für eine ausreichende Anhaftung der Platte an der Wand sorgen soll.

Aufgrund des hohen Kraftaufwandes, mit dem die Arbeiter auf der Baustelle die Klebstoffschichten durchstoßen müssen, damit die Dämmplatten sauber anhaften, kann es jedoch vorkommen, dass nicht alle Platten mit ausreichend hoher Kraft gegen die Klebstoffschichten gedrückt werden, diese mithin nicht wie gewünscht durchdringen, so dass die schwalbenschwanz-förmig hinterschnittenen Platten nicht zuverlässig angeklebt werden können.

Eine andere Lösung ist in der DE 197 04 715 C3 offenbart. Diese Druckschrift schlägt eine Wärmedämmplatte vor, die parallel verlaufende, im Wesentlichen dreieckförmig ausgebildete, Kanäle aufweist, die mit ihrem spitzen Ende dazu geeignet sind, die auf dem Putzmörtel gebildete Haut zu durchstoßen.

Bei derartigen Wärmedämmplatten muss eine nicht unbeachtliche Menge an Mörtel verdrängt werden, der dann zwischen den einzelnen Platten verteilt aufgefangen werden muss. Hierfür sind die Platten umlaufende Mörteltaschen vorgesehen, die derart dimensioniert sind, um den beim Aufdrücken der Platten verdrängten Klebstoff zwischen den Wärmedämmplatten aufzunehmen. Durch die auf der Platte ausgebildeten Kanäle kann der Klebstoff jedoch nur auf die Außenseiten verdrängt werden, so dass insbesondere in diesem Bereich eine verstärkte Anhäufung von überschüssigen Klebstoff besteht.

Zudem ist es bei den aus dem Stand der Technik bekannten Platten notwendig, diese in den aufgebrachten Klebstoff einzuschwimmen, d.h. mehrmals leicht hin- und her zu bewegen, um eine möglichst gleichmäßige Verteilung des Klebstoffs hinter der Platte zu erreichen.

### Aufgabe

Ausgehend von aus dem vorgenannten Stand der Technik bekannten Bau- und Wärmedämmplatten ist es eine Aufgabe der vorliegenden Erfindung, derartige Bau- und/oder Wärmedämmplatten weiter zu verbessern, um dabei eine einfach anzubringende Bau- und/oder Wärmedämmplatte bereitzustellen, die ohne großen Aufwand an einer Wand angebracht werden kann, wobei zuverlässig die Haut auf einer aufgetragenen Klebstoffschicht durchstoßen wird und somit eine sicher Anhaftung der Bau- und/oder Wärmedämmplatte and er Wand gewährleistet werden kann.

Eine weitere Aufgabe der vorliegenden Erfindung ist die Schaffung eines verbesserten Wärmedämmverbundsystems das eine derartige Platte verwendet.

Gelöst wird diese Aufgabe mit der Bau- und/oder Wärmedämmplatte nach Anspruch 1.

Die erfindungsgemäße Bau- und/oder Wärmedämmplatte besteht dabei aus anorganischen und/oder organischen Stoffen und weist auf ihrer in Gebrauchsstellung mit einem Untergrund zu verbindenden Klebeseite eine in den Werkstoff eingearbeitete scharfkantige Struktur auf.

Die scharfkantige Struktur besteht aus einer Mehrzahl von separaten, inselartig verteilten spitzen Noppen oder im Wesentlichen pfahlartigen Vorsprüngen, die, insbesondere reihenartig, horizontal und vertikal verlaufend auf der Klebeseite der Bau- und/oder Wärmedämmplatte angeordnet sind.

Zwischen den einzelnen Vorsprüngen sind horizontal und vertikal verlaufende Abstandsfugen ausgebildet. Die Vorsprünge weisen dabei zudem, bei Betrachtung der Klebeseite der Bau- und/oder Wärmedämmplatte, jeweils spitz zulaufende, pyramiden- bzw. dachförmige Oberseiten auf.

Vermittels der erfindungsgemäßen Bau- und/oder Wärmedämmplatte ist es dabei vorteilhaft möglich, mit einer überraschend einfachen Struktur zu gewährleisten, dass die Bau- und/oder Wärmedämmplatte zuverlässig an der zu verkleidenden Wand angeklebt werden kann.

Hierbei ist insbesondere möglich , dass die Platte sicher an die Wand angeklebt werden kann, ohne dass hierfür ein hoher Kraftaufwand nötig wäre. So reicht in vorteilhafter Weise bereits ein leichter Druck gegen den Widerstand des aufgetragenen Klebstoffs, um die darauf ausgebildete Haut zu durchstoßen.

Die erfindungsgemäßen Bau- und/oder Wärmedämmplatten werden in einer vorteilhaften Ausgestaltung nach dem Aufbringen einer Klebstoffschicht, beispielsweise eines, vorzugsweise mineralischen, Klebemörtels, eines Montageklebers, PU-Schaum oder dergleichen, auf den vorbehandelten Untergrund, beispielsweise eine Wandfläche eines Gebäudes, von unten nach oben fluchtgerecht, planeben und versatzfrei mit der Wand verklebt. Hierbei werden die Bau- und/oder Wärmedämmplatten von einem Arbeiter mit einem ausreichend starken Druck, beispielsweise einem Druck der durch das Gewicht des Bauarbeiters auf die Platte ausgeübt wird, wenn dieser sich gegen selbige stemmt, wenn er die Bau- und/oder Wärmedämmplatte an der Wand anbringt, an die Wand angedrückt.

Hierbei durchstoßen, beim Andrückend der Bau- und/oder Wärmedämmplatte an die Wand, die pyramidenförmigen, spitzen Oberseiten der pfahlartigen Vorsprünge der erfindungsgemäßen Bau- und/oder Wärmedämmplatte eine möglicherweise bereits auf dem Klebstoff ausgebildete Haut mit Leichtigkeit, so dass, im Gegensatz zu Stand der Technik, kein hoher Kraftaufwand notwendig ist, um die Bau- und/oder Wärmedämmplatten anzubringen, und dass ferner gewährleistet werden kann, dass die Platte sicher an der Wand anhaftet. Auch ein einschwimmen der Platte ist nicht mehr erforderlich.

Überdies kann sich der Klebstoff, der durch die Vorsprünge auf der Platte in alle Richtungen verdrängt wird, in den durch die Abstandsfugen gebildeten Zwischenräumen verteilen, so dass eine Klumpenbildung von überschüssigen Klebstoffen an den Randbereichen oder oberhalb der bereits aufgebrachten Bau- und/oder Wärmedämmplatten verhindert werden kann.

Weitere Ausgestaltungen der erfindungsgemäßen Bau- und/oder Wärmedämmplatte sind Gegenstand der Unteransprüche.

So können bei einer Ausführungsform der erfindungsgemäßen Bau- und/oder Wärmedämmplatte die Vorsprünge eine im Wesentlichen rechteckig, vorzugsweise quadratisch, ausgebildete Grundfläche aufweisen, mit daran rechtwinklig angeordneten, im Wesentlichen rechteckig, insbesondere quadratisch ausgebildeten Seitenflächen, die an ihren oberen Enden in geneigte, im Wesentlichen dreieckförmige Flächen übergehen, zur, insbesondere pyramidenförmigen, Ausbildung der spitz zulaufenden Oberseiten der Vorsprünge.

Zudem ist es mit dieser relative einfachen Struktur möglich, die auf dem Klebstoff ausgebildete Haut schnell und ohne großen Kraftaufwand zu durchstoßen.

In einer weiteren Ausführungsform weisen die Vorsprünge eine Kantenlänge von 6 mm und eine Gesamthöhe von 5 mm auf. Die Seitenwände der Vorsprünge zeigen eine Höhe von 3,5 mm, gemessen vom Fugengrund der jeweiligen Abstandsfuge eines jeden Vorsprungs bis hin zur Basis der dreieckförmigen Flächen, und wobei die dreieckförmigen Flächen eine Höhe von 1,5 mm aufweisen.

Hierbei ist es auch denkbar, dass die Vorsprünge, in Abhängigkeit von der Gesamtstärke der Platte, eine höhere Kantenlänge, beispielsweise in einem Bereich von 6 bis 20 mm, oder eine geringere Kantenlänge, beispielsweise in einem Bereich von 2 bis 6 mm aufweisen. Auch die Höhe der Seitenwände der Vorsprünge kann, in Abhängigkeit von der Plattendicke, variieren. So kann, bei einer Plattendicke von etwa 10 cm die Höhe der Seitenwände 3,5 mm betragen. Bei einer Plattendicke von beispielsweise 15 cm kann die Höhe der Seitenwände beispielsweise in einem Bereich von 3,5 bis 6,5 mm liegen. Die Höhe der dreieckförmigen Flächen, und damit die Neigung der spitzen des pfahlförmigen Vorsprünge, kann dabei jeweils in Abhängigkeit von der Höhe der Seitenwände und der Dicke der Bau- und/oder Wärmedämmplatte eingestellt werden und in einem Bereich von 1,5 mm bis 3,5 mm variieren.

Hiermit ist es vorteilhaft möglich, auch bei abweichenden Plattenmaßen immer eine ausreichend tiefgreifende "Verzahnung" zwischen der Bau- und/oder Wärmedämmplatte und dem Klebstoff sicherzustellen, so dass die Bau- und/oder Wärmedämmplatte wie gewünscht ohne großen Kraftaufwand sicher an der Wand verklebt werden kann.

Bei einer weiteren Ausführungsform der Bau- und/oder Wärmedämmplatte weisen die Vorsprünge eine im Wesentlichen dreieckig ausgebildete Grundfläche aufweisen, mit daran rechtwinklig angeordneten, im Wesentlichen rechteckig, insbesondere quadratisch ausgebildeten Seitenflächen, die an ihren oberen Enden in geneigte, im Wesentlichen dreieckförmige Flächen übergehen, zur Ausbildung der spitz zulaufenden Oberseiten der Vorsprünge.

Eine weitere Ausführungsform der Bau- und/oder Wärmedämmplatte sieht vor, dass die Vorsprünge eine mehreckig, vorzugsweise sechs- oder achteckig, ausgebildete Grundfläche aufweisen, mit daran rechtwinklig angeordneten, im Wesentlichen rechteckig, insbesondere quadratisch ausgebildeten Seitenflächen, die an ihren oberen Enden in geneigte, im Wesentlichen dreieckförmige Flächen übergehen, zur Ausbildung der spitz zulaufenden Oberseiten der Vorsprünge.

Denkbar ist auch, in einer weiteren Ausführungsform, dass die Vorsprünge eine im Wesentlichen rund ausgebildete Grundfläche aufweisen, mit einer daran rechtwinklig angeordneten, zylindrischen Seitenfläche, die an ihrem oberen Ende einen kegelförmig verlaufenden Abschnitt aufweist, zur Ausbildung der spitz zulaufenden Oberseiten der Vorsprünge.

Auch können die Vorsprünge der Bau- und/oder Wärmedämmplatte als sich von einer mehreckig oder rund ausgebildeten Grundfläche schräg nach oben erstreckende Abschnitte ausgebildet sind, die an einem Punkt einer gedachten, senkrecht von der Grundfläche nach oben verlaufenden, Mittelachse zusammentreffen, zur Ausbildung der spitz zulaufenden Oberseiten der Vorsprünge.

Hierbei ist es bei allen Vorsprungsarten möglich, eine sichere und zuverlässige Verklebung der Bau- und/oder Wärmedämmplatte an der Wand zu gewährleisten, wobei die jeweils an der Bau- und/oder Wärmedämmplatte ausgebildeten Vorsprünge eine auf dem Klebstoff ausgebildete Haut sicher durchstoßen können, um somit eine sicher und zuverlässige Verklebung der Bau- und/oder Wärmedämmplatte an der Wand zu gewährleisten.

Bei einer weiteren Ausführungsform können die durch die horizontal und vertikal verlaufenden Abstandsfugen erzeugten Abstände zwischen den Vorsprüngen 2 bis 4 mm betragen.

Hiermit kann sichergestellt werden, dass der durch die Vorsprünge verdrängte Klebstoff in dem freien Raum zwischen den einzelnen Vorsprüngen verteilt werden kann.

Bei einer weiteren Ausführungsform können die Vorsprünge eine, vorzugsweise umlaufende, Hinterscheidung aufweisen.

Damit kann eine zusätzliche Erhöhung der Verklebung zwischen der Bau- und/oder Wärmedämmplatte und der Wand erreicht werden, da der Klebstoff in die Hinterscheidungen fließen kann und, nach seinem Aushärten, die Vorsprünge hintergreift und dadurch die Bau- und/oder Wärmedämmplatte an der Wand "festhält".

Bei einer weiteren Ausführungsform der Bau- und/oder Wärmedämmplatte können die Vorsprünge in parallel zueinander verlaufenden Reihen aus separaten, voneinander durch die Abstandsfugen getrennten Vorsprüngen angeordnet sein.

Die Vorsprünge können, gemäß einer weiteren Ausführungsform auch in versetzt zueinander, insbesondere unregelmäßig oder zick-zack-förmig, verlaufenden Reihen aus separaten, voneinander durch die Abstandsfugen getrennten Vorsprüngen angeordnet sein.

Eine weitere Ausführungsform sieht zudem vor, dass die Bau- und/oder Wärmedämmplatte auch auf der der in Gebrauchsstellung mit dem Untergrund zu verbindenden Klebeseite gegenüber liegenden Seite eine in den Werkstoff eingearbeitete scharfkantige Struktur aufweist, die die vorstehend diskutierten Merkmale zeigt.

Hiermit ist es vorteilhaft möglich, dass eine auf die Bau- und/oder Wärmedämmplatte aufzubringende Schicht, beispielsweise eine Farbputzschicht, mit der Bau- und/oder Wärmedämmplatte in wechselseitigen Eingriff gelangt, um somit ein deutlich verbessertes Anhaftverhalten der außen auf die Bau- und/oder Wärmedämmplatte aufgetragenen Schicht zu gewährleisten.

Bei einer weiteren Ausführungsform sind, an Längsseiten der Bau- und/oder Wärmedämmplatte, auf der in Gebrauchsstellung mit dem Untergrund zu verbindenden Klebeseite der Bau- und/oder Wärmedämmplatte als Mörtel- bzw. Klebstofftaschen ausgebildete Ausnehmungen, zur Aufnahme überschüssigen Klebstoffs, vorgesehen.

Die Ausnehmungen können dabei, je nach den Abmessungen der Platte, eine Höhe von 8 mm bis 15 mm, vorzugsweise 10 mm, und eine Breite von 15 mm bis 30 mm, vorzugsweise 20 mm, aufweisen.

Mit derartigen Ausnehmungen, so genannten Mörteltaschen kann dabei vorteilhaft sichergestellt werden, dass Klebstoff bzw. Klebmörtel, der nicht in den Fugen auf der Bau- und/oder Wärmedämmplatte verteilt werden kann, wenn diese angedrückt wird, in den Seitenbereichen der Längsseiten der Bau- und/oder Wärmedämmplatte in den Mörteltaschen aufgenommen werden kann. Hierbei kann insbesondere das Entstehen eines "Klebstoffhügels" unter den Bau- und/oder Wärmedämmplatten verhindert werden, aufgrund dessen ein planes Aufkleben der Platten nicht mehr möglich ist.

Vielmehr wird der überschüssige Klebstoff, der nicht in den Fugen zwischen den Vorsprüngen verteilt werden kann, in den Seitenbereichen der Längsseiten der Platten angesammelt und dort dann von den Mörteltaschen aufgenommen.

Die Ausnehmung kann dabei gemäß einer weiteren Ausführungsform als sich vom Scheitelpunkt der spitz zulaufenden Oberseiten der am weitesten Außen liegenden pfahlartigen Vorsprünge an Randseiten der Bau- und/oder Wärmedämmplatte bis hin zu einem Plattenrand erstrecken. Die Form der Ausnehmung kann dabei von der Wandseite zur Außenseite der Bau- und/oder Wärmedämmplatte schräg verlaufend, abgerundet verlaufend, abgekantet verlaufend etc. ausgebildet sein, so lange sichergestellt ist, dass überschüssiger Klebstoff in den Ausnehmungen aufgenommen werden kann.

Gemäß einer weiteren Ausführungsform ist die Bau- und/oder Wärmedämmplatte einschichtig ausgebildet.

Bei einer weiteren Ausführungsform der Bau- und/oder Wärmedämmplatte kann die Bau- und/oder Wärmedämmplatte mehrschichtig ausgebildet sein.

Beispielsweise kann die Platte eine Dicke von 10 cm aufweisen und aus einer oder mehreren Schichten aus einem geschäumten Kunststoff bestehen, der an zumindest einer Fläche die eingearbeitete scharfkantige Struktur mit den Vorsprüngen aufweist.

Vorzugsweise besteht die Platte dabei aus einem Wärmedämm-Material, beispielsweise Polystyrol, Polyurethan, Mineralschaum oder dergleichen, und weist eine Wärmeleitfähigkeit von 10 bis 100 mW/mK (Milliwatt pro Millikelvin), insbesondere von 20 bis 45 mW/mK auf.

Bei der Verwendung von zwei oder mehr Schichten können sich die einzelnen Schichten in ihrer Wärmeleitfähigkeit, ihrer Dicke sowie ihrer Dichte unterscheiden.

So kann beispielsweise eine der Wand zugewandte erste Schicht eine Schichtdicke von 6 bis 10 cm und eine Schichtdichte von 10 bis 16 kg/m³ aufweisen. Eine der Wand abgewandte, zweite Schicht der Bau- und/oder Wärmedämmplatte kann eine Schichtdicke von 2 bis 6 cm und eine Schichtdichte von 14 bis 20 kg/m³ aufweisen.

Die Wärmeleitfähigkeit der einzelnen Schichten kann dabei derart ausgebildet sein, dass die näher an der Wand liegende erste Schicht eine Wärmeleitfähigkeit in einem Bereich von beispielsweise 20 bis 30 mW/mK aufweist und die äußere, zweite Schicht eine Wärmeleitfähigkeit von beispielsweise 30 bis 40 mW/mK aufweist.

Es ist auch denkbar, dass die beiden Schichten identische Dicken, Dichtewerte und Wärmeleitfähigkeitswerte aufweisen.

Alternativ hat nur die der Wand zugewandte erste Schicht der Bau- und/oder Wärmedämmplatte Wärmedämmeigenschaften während die zweite, von der Wand abgewandte Schicht, eine Farbschicht darstellt, zur farbigen Verkleidung der Wand, ohne dass hierfür eine zusätzliche, weitere Farbschicht in Form eines Farbputzes oder dergleichen aufgetragen werden müsste. Derartige Deck- oder Farbschichten können dabei vorteilhaft auch so gewählt sein, dass sie zu einer verringerten Wärmeabsorption durch die Platte beitragen.

Die eingangs gestellte Aufgabe wird ferner gelöst mit dem Wärmedämmverbundsystem nach Anspruch 17.

Dieses Wärmedämmverbundsystem weist dabei eine Wand auf, wobei vermittels eines auf eine Außenseite der Wand und/oder direkt auf eine Bau- und/oder Wärmedämmplatte 16 aufgetragenen Klebstoffs selbige an der Wand anbringbar ist.

Die Bau- und/oder Wärmedämmplatte weist dabei die vorstehend diskutierten Merkmale auf.

Hierbei ist denkbar, dass auf einer der Klebeseite der Bau- und/oder Wärmedämmplatte gegenüberliegenden Seite eine zusätzliche Schicht, beispielsweise eine Putzschicht, eine weitere Klebstoffschicht, oder dergleichen, aufbringbar ist

Mittels des erfindungsgemäßen Wärmedämmverbundsystems können die vorstehend in Verbindung mit der Bau- und/oder Wärmedämmplatte diskutierten Vorteile in analoger Weise erzielt werden, so dass auf eine wiederholt Aufzählung dieser Vorteile an dieser Stelle verzichtet wird.

### Kurze Beschreibung der Figuren

Die vorstehend diskutierten Merkmale werden anhand der nachfolgenden Beschreibung bevorzugter Ausführungsformen unter Bezugnahme auf die beigefügten Zeichnungen verdeutlicht. Dabei zeigt:
- Fig. 1: eine perspektivisch vereinfachte Darstellung der erfindungsgemäßen Bau- und/oder Wärmedämmplatte;
- Fig. 2: eine schematische vereinfachte Draufsicht auf die Bau- und/oder Wärmedämmplatte;
- Fig. 3: eine vereinfachte Schnittdarstellung durch die Bau- und/oder Wärmedämmplatte entlang der Linie A-A in Fig. 2;
- Fig. 4: eine vereinfachte Schnittdarstellung der die Bau- und/oder Wärmedämmplatte entlang der Linie B-B in Fig. 2; und
- Fig. 5: eine schematische Darstellung eines Wärmedämmverbundsystems mit der erfindungsgemäßen Bau- und/oder Wärmedämmplatte.

### Beschreibung bevorzugter Ausführungsformen

Nachfolgend werden bevorzugte Ausführungsformen der erfindungsgemäßen Bau- und/ oder Wärmedämmplatte sowie eines Wärmedämmverbundsystems welches eine derartige Platte nutzt beschrieben.

Fig. 1 zeigt dabei eine perspektivisch vereinfachte Darstellung einer erfindungsgemäßen Bau- und/oder Wärmdämmplatte (nachfolgend einfach als Platte bezeichnet) 1.

Wie aus Fig. 1 ersichtlich ist, weist die Platte 1 einen im Wesentlichen rechteckigen Querschnitt auf. Bei der hier beschriebenen Ausführungsform hat die Platte eine Dicke von etwa 10 cm, wobei die scharfkantige Struktur 5 selbst eine Dicke von etwa 10 mm aufweist. Die übrigen rund 9 cm der beispielhaften Platte 1 bestehen aus einem Wärmedämmmaterial zur Wärmeisolierung der (nicht dargestellten) zu verkleidenden Wandfläche.

Beispielsweise besteht die Platte 1 dieser Ausführungsform aus zwei Lagen oder Schichten, wobei die erste Schicht aus einem Kunststoff besteht, in den die scharfkantige Struktur 5 eingearbeitet ist. Die zweite Schicht besteht aus einem Isoliermaterial, beispielsweise einem geschäumten Polystyrol-Hartschaum.

Die Platte 1 dieser Ausführungsform hat eine Länge von etwa 80 cm und eine Breite von etwa 40 cm und ist dergestalt ausgebildet, dass sie eine Klebeseite 3 aufweist, die mit der Wand verklebt wird.

Der Klebeseite 3 gegenüber liegt eine (hier nicht dargestellte) Sichtseite der Platte 1, die dabei derart ausgebildet ist, um als Finish für die zu verkleidende Wand zu dienen. Alternativ kann auf diese Sichtseite der Platte 1 auch eine weitere Schicht, beispielsweise ein Farbputz oder dergleichen aufgebracht werden.

In die Klebeseite 3 der Platte 1 ist eine scharfkantige Struktur 5 eingearbeitet. Diese Struktur 5 besteht, wie insbesondere in der vergrößerten Darstellung in Fig. 1 gezeigt, aus einer Mehrzahl von pfahlartigen Vorsprüngen 7, die voneinander durch Abstandsfugen getrennt sind.

Die scharfkantige Struktur 5 wird dabei nach dem Herstellen der Platte 1 durch ein Drahtschneideverfahren ausgebildet. Alternativ kann die Struktur 5 auch vermittels einem Laserschneidverfahren oder anderen Schneidverfahren in der Platten 1 ausgebildet werden.

Denkbar ist auch, dass die scharfkantige Struktur 5 bereits beim Herstellungsprozeß der Platte 1 in dieser ausgebildet wird, beispielsweise durch eine vorgefertigte Matrix in einer Platten-Schäum-Anlage oder dergleichen.

Ein aus Fig. 1 ersichtlich ist, verlaufen die pfahlartigen Vorsprünge 7 in einem 90° Winkel senkrecht zur Oberfläche der Platte 1.

Die Vorsprünge 7 haben dabei einen im Wesentlichen rechteckigen bzw. quadratischen Querschnitt. Ausgehend von der Grundfläche der Platte 1 sind rechtwinklig zueinander angeordnete Seitenflächen 13 ausgebildet, die gemäß der beispielhaften Ausführungsform, eine Kantenlänge von etwa 6 mm und eine Höhe von etwa 3,5 mm haben.

An den oberen Enden 15 der Seitenflächen 13 eines jeden der pfahlartigen Vorsprünge 7 sind, im Wesentlichen dreieckförmige, Flächen 17 ausgebildet, die mit ihren Spitzen derart aufeinander zu gerichtet geneigt verlaufen, um an ihren Scheitelpunkt die Oberseite 11 der pfahlartigen Vorsprünge 7 auszubilden.

Aufgrund der geneigten Ausbildung der Flächen 17 die in ihrem Schnittpunkt zusammenlaufen zeigen die Vorsprünge dieser Ausführungsform eine dachartig ausgebildete Oberseite 11.

Entlang der Längsseiten 21 der Platte 1 sind Ausnehmungen 23 vorgesehen. Diese Ausnehmungen 23 können hierbei, wie in Fig. 1 schematisch dargestellt, als Abschrägung der Längsseiten 21 Platte 1 ausgebildet sein.

Alternativ ist es auch denkbar, dass diese Ausnehmungen 23 in einer abgerundeten, rechteckig vertieften oder unregelmäßig verlaufenden Form, etc., vorliegen.

Fig. 2 zeigt eine schematisch vereinfachte Draufsicht auf die Bau- und/oder Wärmdämmplatte 1.

Wie aus Fig. 2 entnehmbar ist, sind die pfahlartigen Vorsprünge 7 auf der Klebeseite 3 der Platte 1 in regelmäßigen Reihen 35 die ausgebildet.

Diese Reihen 35 sind dabei voneinander durch horizontal und vertikal verlaufende Fugen 9 voneinander getrennt.

Wie vorstehend bereits erwähnt, weisen die Vorsprünge 7 eine Höhe, von der Grundfläche bis zur Spitze der Oberseite 11, von etwa 5 mm auf sowie eine Kantenlänge von etwa 6 mm.

Die Abstandsfugen 9, welche die Vorsprünge 7 voneinander trennen, bilden gemäß der vorliegenden Ausführungsform einen Abstand von etwa 3 mm zwischen den jeweiligen Vorsprüngen 7 aus.

Fig. 3 zeigt eine Schnittdarstellung durch die Bau- und/oder Wärmedämmplatte 1 aus Figur 2 entlang einer Linie A-A.

Diese Schnittdarstellung entlang der Längsseiten der Platte 1 verdeutlicht nochmals die Struktur der Platte 1. Wie hierbei im Detail ersichtlich ist, sind zwischen den pfahlartigen Vorsprüngen 7 die Abstandsfugen 9 ausgebildet, in denen ein nicht dargestellter Klebstoff bei der Befestigung der Platte 1 an der Wand aufgenommen und verteilt werden kann.

Die pfahlartigen Vorsprünge 7 ihrerseits bestehen aus einer Grundfläche, an welche sich entsprechende Seitenflächen 13 anschließen.

An den oberen Enden 15 der Seitenflächen 13 sind im Wesentlichen dreieckförmige Flächen 17 ausgebildet, die derart zueinander geneigt sind, um die spitze Oberseite 11 auszubilden.

Diese dachartige Ausbildung der Oberseiten 11 der pfahlartigen Vorsprünge ermöglicht ein sicheres Eindringen der Vorsprünge 7 durch eine auf der aufgebrachten Klebstoffschicht ausgebildete Haut.

Fig. 4 zeigt weiter eine vereinfachte Schnittdarstellung entlang der Linie B-B aus Fig. 2.

Diese Schnittdarstellung entlang der Querseite der Platte 1 zeigt dabei insbesondere die an den Randseiten 27 der Längsseiten 21 der Platte 1 vorgesehenen, entlang der Plattenlängsseite 21 verlaufenden Ausnehmungen 23.

In der beispielhaften Ausführungsform erstrecken sich diese Ausnehmungen 23 von Plattenrand 29 bis hin zur Oberseite 11 der am weitesten am äußeren Rand gelegenen pfahlartigen Vorsprünge 7.

Gemäß der beispielhaften Ausführungsform erstreckt sich die Ausnehmung dabei an den Randseiten 27 der Platte 1 in einer Länge von etwa 2 cm Richtung zur Plattenmitte.

Es ist jedoch auch denkbar, diese als Beton- bzw. Mörteltaschen vorgesehenen Ausnehmungen 23 in Abhängigkeit von den Maßen der Platte 1 und den Anforderungen an die Eigenschaften der Platte 1 über einen weiteren Bereich, beispielsweise 4 cm vom Plattenrand in Richtung zur Plattenmitte auszubilden.

Fig. 3 zeigt ferner eine skizzenhaft weitere Ausführungsform der erfindungsgemäßen Bau- und/oder Wärmedämmplatte 1.

Die Platte 1 dieser zweiten Ausführungsform ist dabei im wesentlichen identisch zur Platte 1 der ersten Ausführungsform, so dass auf eine Wiederholung der Beschreibung des Aufbaus der Platte 1 verzichtet wird.

Der einzige Unterschied der Platte 1 der zweiten Ausführungsform zur Platte 1 der ersten Ausführungsform besteht darin, dass die pfahlartigen Vorsprünge 7 zusätzlich Hinterschneidungen 19 aufweisen, wie in der vergrößerten Darstellung von Fig. 3 stark vereinfacht angedeutet ist.

Eine weitere, ebenfalls skizzenhaft in Fig. 3 dargestellte Ausführungsform sieht zudem nicht nur auf der Klebeseite 3, sondern auch auf einer der Klebeseite gegenüberliegenden Seite 37 entsprechend ausgebildete Vorsprünge 7 vor.

Diese Vorsprünge 7 auf der der Klebeseite 3 gegenüberliegenden Seite 37 können dabei mit oder ohne Hinterschneidung 19 ausgebildet sein, zur Aufnahme einer auf diese Seite 37 aufgebrachten Schicht, beispielsweise einer Deckputzschicht..

Ein Wärmedämmverbundsystems, das eine Bau- und/oder Wärmedämmplatte 1 gemäß einer der vorstehend genannten Ausführungsformen nutzt, ist schematisch in Fig. 5 dargestellt.

Zum Anbringend der Platten 1 an einer zu verkleidenden Wand 31 eines Gebäudes wird zunächst Klebstoff 25, beispielsweise Mörtel, Montagekleber oder dergleichen, mäanderförmig auf die zu verkleidende Wand 31 aufgebracht. Dieser Klebstoff 25 bildet relativ schnell auf seiner Oberfläche eine Haut aus.

Zum Durchstoßen dieser Haut beim Anbringen der Platte 1 an der Wand 31 drückt ein Bauarbeiter die Platte 1 unter ausreichend hohem Druck an der Wand 31 an, wobei die Vorsprünge 7 die Haut auf dem Klebstoff 25 durchstoßen. Die Platten 1 werden dabei fugenversetzt zueinander an der Wand 31 angeordnet.

Aufgrund der auf der Platte 1 ausgebildeten Vorsprünge 7 reicht dabei bereits ein leichter Druck gegen den Widerstand des Klebstoffs 25, wodurch die Vorsprünge 7 die auf dem Klebstoff 25 ausgebildete Haut durchstoßen und die Platte 1 mithin an der Wand 31 angebracht werden kann. Das bei herkömmlichen Platten häufig notwendige Einschwimmen der Platten in den Klebstoff ist hierfür nicht mehr notwendig.

Der dabei verdrängte Klebstoff 25verteilt sich, wie in der vergrößerten Darstellung in Fig. 5 gezeigt, zwischen den Vorsprüngen 7. Sofern die Vorsprünge 7 mit Hinterscheidungen 19 ausgebildet sind, umfließt der Klebstoff 25 diese, umgreift dabei die Vorsprünge 7, und verstärkt somit die Haftwirkung

Zu viel vorhandener, überschüssiger Klebstoff 25, der beim Andrücken der Bau- und/oder Wärmedämmplatte 1 in die Randbereiche der Platte 1 gedrängt wird, sammelt sich in den als Mörteltaschen ausgebildeten Ausnehmungen 23.

Auf diese Weise ist es möglich, eine zuverlässige Verbindung der Bau- und/oder Wärmedämmplatten 1 an der zu verkleidenden Wand 31 über den Klebstoff 25 herzustellen.

Auf die Außenseite 37 der Platte 1 kann, wie stark vereinfacht in Fig. 5 dargestellt, eine weitere Schicht, beispielsweise eine Putz-Deckschicht, eine Farbputzschicht oder eine weiteren Mörtelschicht aufgebracht werden, um das schließlich gewünschte Erscheinungsbild der Fassade sicherzustellen.

Bei den vorstehend angeführten Ausführungsformen wurden die Vorsprünge 7 als in regelmäßigen Reihen 35 angeordnet beschrieben, siehe Fig. 2. Jedoch können die Vorsprünge 7 auf der Platte 1 auch in einem Zickzack-Muster oder dergleichen angeordnet sein, solange eine ausreichende Anhaftung der Bau- und/oder Wärmedämmplatte 1 an der Wand gewährleistet werden kann.

Obgleich die Platte 1 der vorstehend beschriebenen Ausführungsformen als zweilagig bzw. zweischichtig beschrieben wurde, kann die Platte 1 auch aus nur einer Schicht bestehen, die sowohl die scharfkantige Struktur 5 umfasst als auch Wärmedämmeigenschaften zeigt. Alternativ kann die Platte 1 auch mehr als zwei Schichten aufweisen, wobei diese Schichten dann beispielsweise über unterschiedliche Wärmedämmeigenschaften verfügen können und/oder aus unterschiedlichem Material bestehen können.

Hier ist es denkbar, dass die Platte 1 beispielsweise aus mindestens drei Schichten besteht, wobei die erste Schicht die scharfkantige Struktur 5 trägt, die zweite Schicht (oder mehrere Innenschichten) zur Wärmedämmung dient (dienen) und die dritte Schicht eine Farbschicht darstellt, zur Farbgestaltung der zu verkleidenden Wandfläche, beispielsweise bei der Wärmedämmung von Kellerdecken oder Tiefgaragen.

Denkbar ist auch, dass auf die äußere Farbschicht noch eine Deckschicht, beispielsweise aus Glas oder durchsichtigem Kunststoff aufgebracht ist, zum Schutz der Farbschicht vor Witterungseinflüssen und/oder zum Verstärken der farblichen Erscheinungsbildes. Die Farbschicht kann zudem derart ausgebildet sein, dass, beispielsweise bei einer reflektierenden Farbschicht, beispielweise durch Verwendung von IR-reflektierenden Pigmenten in der Farbe, die Wärmeabsorption der Platte 1 verringert werden kann.

Ferner ist die Platte 1 nicht auf die vorstehend genannten Maße beschränkt. So kann die Platte beispielsweise auch, je nach den Anforderungen an die Wärmeisoliereigenschaften und die Verarbeitbarkeit eine Seitenlänge von bis zu 2 m aufweisen, bei einer Breite von bis zu 1,5 m.

Auch kann die Platte 1 wesentlich dünner als die vorstehend beschriebenen 10 cm sein. So ist es dankbar, dass die Platte 1 beispielsweise nur in einer Dicke von etwa 4 bis 5 cm ausgebildet ist.

Denkbar ist auch, dass die Platte 1 nur etwas über 1 cm dick ist und über nur geringe Isoliereigenschaften verfügt. Eine derartige Platte 1 kann dabei als Farbplatte ausgebildet sein, beispielsweise um eine Außenfassade eines Gebäudes in der gewünschten Farbe zu verkleiden.

Auch sind die Maße der Vorsprünge 7 oder die Weite der Abstandsfugen 9 nicht auf die vorgenannten Maße begrenzt sondern können, in Abhängigkeit von dem Anwendungsgebiet der Platte 1, unterschiedlich ausgebildet werden. So können die Vorsprünge beispielsweise mit einer Höhe von bis zu 2 cm ausgebildet sein und eine Kantenlänge von bis zu 3 cm aufweisen. Die Fugen 9 können dabei eine Abstand von bis zu 4 cm zwischen den einzelnen Vorsprüngen ausbilden.

In den vorstehend beschriebenen Ausführungsformen wurden die pfahlartigen Vorsprünge 7 als im wesentlichen rechteckig, vorzugsweise quadratisch, ausgebildet beschrieben.

Die Vorsprünge können jedoch auch eine im Wesentlichen dreieckig ausgebildete Grundfläche aufweisen, mit daran rechtwinklig angeordneten, im Wesentlichen rechteckig, insbesondere quadratisch ausgebildeten Seitenflächen, die an ihren oberen Enden in geneigte, im Wesentlichen dreieckförmige Flächen übergehen, zur Ausbildung der spitz zulaufenden Oberseiten der Vorsprünge.

Denkbar ist zudem, dass die Vorsprünge eine mehreckig, vorzugsweise sechs-oder achteckig, ausgebildete Grundfläche aufweisen, mit daran rechtwinklig angeordneten, im Wesentlichen rechteckig, insbesondere quadratisch ausgebildeten Seitenflächen, die an ihren oberen Enden in geneigte, im Wesentlichen dreieckförmige Flächen übergehen, zur Ausbildung der spitz zulaufenden Oberseiten der Vorsprünge.

Die Vorsprünge können auch eine im Wesentlichen rund ausgebildete Grundfläche aufweisen, mit einer daran rechtwinklig angeordneten, zylindrischen Seitenfläche, die an ihrem oberen Ende einen kegelförmig verlaufenden Abschnitt aufweist, zur Ausbildung der spitz zulaufenden Oberseiten der Vorsprünge, oder können als sich von einer mehreckig oder rund ausgebildeten Grundfläche schräg nach oben erstreckende Abschnitte ausgebildet sind, die an einem Punkt einer gedachten, senkrecht von der Grundfläche nach oben verlaufenden, Mittelachse zusammentreffen, zur Ausbildung der spitz zulaufenden Oberseiten der Vorsprünge.

Mit der vorstehend diskutierten Bau- und/oder Wärmedämmplatte sowie dem diskutierten Wärmedämmverbundsystem ist es vorteilhaft möglich, zuverlässig die Haut einer aufgetragenen Klebstoffschicht zu durchstoßen und eine sichere Anhaftung der Bau- und/oder Wärmedämmplatte an der zu verkleidenden Wandfläche zu gewährleisten.

## Patentansprüche

1. Bau- und/oder Wärmedämmplatte (1) aus anorganischen und/oder organischen Stoffen, wobei die Bau- und/oder Wärmedämmplatte (1) auf ihrer in Gebrauchsstellung mit einem Untergrund zu verbindenden Klebeseite (3) eine in den Werkstoff eingearbeitete scharfkantige Struktur (5) aufweist,
**dadurch gekennzeichnet, dass**
die scharfkantige Struktur (5) aus einer Mehrzahl von separaten, im Wesentlichen pfahlartigen Vorsprüngen (7) besteht, die, insbesondere reihenartig, horizontal und vertikal verlaufend auf der Klebeseite (3) der Bau- und/oder Wärmedämmplatte (1) angeordnet sind,
wobei
zwischen den einzelnen Vorsprüngen (7) jeweils horizontal und vertikal verlaufende Abstandsfugen (9) ausgebildet sind, und wobei
die Vorsprünge (7) bei Betrachtung der Klebeseite (3) jeweils spitz zulaufende, pyramiden- oder dachförmige Oberseiten (11) aufweisen.

2. Bau- und/oder Wärmedämmplatte (1) nach Anspruch 1, wobei die Vorsprünge (7) eine im Wesentlichen rechteckig, vorzugsweise quadratisch, ausgebildete Grundfläche aufweisen, mit daran rechtwinklig angeordneten, im Wesentlichen rechteckig, insbesondere quadratisch ausgebildeten Seitenflächen (13), die an ihren oberen Enden (15) in geneigte, im Wesentlichen dreieckförmige Flächen (17) übergehen, zur, insbesondere pyramidenförmigen, Ausbildung der spitz zulaufenden Oberseiten (11) der Vorsprünge (7).

3. Bau- und/oder Wärmedämmplatte (1) nach Anspruch 2, wobei die Vorsprünge (7) eine Kantenlänge von etwa 6 mm und eine Gesamthöhe von etwa 5 mm aufweisen, wobei die Seitenwände (13) der Vorsprünge (7) eine Höhe von etwa 3,5 mm aufweisen, gemessen von einem Fugengrund der jeweiligen Abstandsfuge (9) eines jeden Vorsprungs (7) bis hin zur Basis der dreieckförmigen Flächen (17), und wobei die dreieckförmigen Flächen (17) eine Höhe von 1,5 mm aufweisen.

4. Bau- und/oder Wärmedämmplatte (1) nach Anspruch 1, wobei die Vorsprünge (7) eine im Wesentlichen dreieckig ausgebildete Grundfläche aufweisen, mit daran rechtwinklig angeordneten, im Wesentlichen rechteckig, insbesondere quadratisch ausgebildeten Seitenflächen (13), die an ihren oberen Enden (15) in geneigte, im Wesentlichen dreieckförmige Flächen (17) übergehen, zur Ausbildung der spitz zulaufenden Oberseiten (11) der Vorsprünge (7).

5. Bau- und/oder Wärmedämmplatte (1) nach Anspruch 1, wobei die Vorsprünge (7) eine mehreckig, vorzugsweise sechs- oder achteckig, ausgebildete Grundfläche aufweisen, mit daran rechtwinklig angeordneten, im Wesentlichen rechteckig, insbesondere quadratisch ausgebildeten Seitenflächen (13), die an ihren oberen Enden (15) in geneigte, im Wesentlichen dreieckförmige Flächen (17) übergehen, zur Ausbildung der spitz zulaufenden Oberseiten (11) der Vorsprünge (7).

6. Bau- und/oder Wärmedämmplatte (1) nach Anspruch 1, wobei die Vorsprünge (7) eine im Wesentlichen rund ausgebildete Grundfläche aufweisen, mit einer daran rechtwinklig angeordneten, zylindrischen Seitenfläche (13), die an ihrem oberen Ende (15) einen kegelförmig verlaufenden Abschnitt aufweist, zur Ausbildung der spitz zulaufenden Oberseiten (11) der Vorsprünge (7).

7. Bau- und/oder Wärmedämmplatte (1) nach Anspruch 1, wobei die Vorsprünge (7) als sich von einer mehreckig oder rund ausgebildeten Grundfläche schräg nach oben erstreckende Abschnitte ausgebildet sind, die an einem Punkt einer gedachten, senkrecht von der Grundfläche nach oben verlaufenden, Mittelachse zusammentreffen, zur Ausbildung der spitz zulaufenden Oberseiten (11) der Vorsprünge (7).

8. Bau- und/oder Wärmedämmplatte (1) nach einem der Ansprüche 1 bis 7, wobei die durch die horizontal und vertikal verlaufenden Abstandsfugen (9) erzeugten Abstände zwischen den Vorsprüngen (7) 2 mm bis 4 mm betragen.

9. Bau- und/oder Wärmedämmplatte (1) nach einem der Ansprüche 1 bis 8, wobei die Vorsprünge (7) eine, vorzugsweise umlaufende, Hinterscheidung (19) aufweisen.

10. Bau- und/oder Wärmedämmplatte (1) nach einem der Ansprüche 1 bis 9, wobei die Vorsprünge (7) in parallel zueinander verlaufenden Reihen (35) aus separaten, voneinander durch die Abstandsfugen (9) getrennten Vorsprüngen (7) angeordnet sind.

11. Bau- und/oder Wärmedämmplatte (1) nach einem der Ansprüche 1 bis 9, wobei die Vorsprünge (7) in versetzt zueinander, insbesondere unregelmäßig oder zick-zack-förmig, verlaufenden Reihen (35) aus separaten, voneinander durch die Abstandsfugen (9) getrennten Vorsprüngen (7) angeordnet sind.

12. Bau- und/oder Wärmedämmplatte (1) nach einem der Ansprüche 1 bis 11, wobei die Bau- und/oder Wärmedämmplatte (1) ferner auf der der in Gebrauchsstellung mit dem Untergrund zu verbindenden Klebeseite (3) gegenüber liegenden Seite (37) eine in den Werkstoff eingearbeitete scharfkantige Struktur aufweist, mit den Merkmalen von mindestens einem der Ansprüche 1 bis 11.

13. Bau- und/oder Wärmedämmplatte (1) nach einem der Ansprüche 1 bis 12, wobei an Längsseiten (21) auf der in Gebrauchsstellung mit dem Untergrund zu verbindenden Klebeseite (3) der Bau- und/oder Wärmedämmplatte (1) als Klebstofftaschen ausgebildete Ausnehmungen (23), zur Aufnahme überschüssigen Klebstoffs (25), vorgesehen sind.

14. Bau- und/oder Wärmedämmplatte (1) nach Anspruch 13, wobei die als Klebstofftasche ausgebildete Ausnehmung (23) sich vom Scheitelpunkt der spitz zulaufenden Oberseiten (11) der am weitesten Außen liegenden pfahlartigen Vorsprünge (7) an Randseiten (27) der Bau- und/oder Wärmedämmplatte (1) bis hin zu einem Plattenrand (29) erstreckt.

15. Bau- und/oder Wärmedämmplatte (1) nach einem der Ansprüche 1 bis 14, wobei die Bau- und/oder Wärmedämmplatte (1) einschichtig ausgebildet ist

16. Bau- und/oder Wärmedämmplatte (1) nach einem der Ansprüche 1 bis 14, wobei die Bau- und/oder Wärmedämmplatte (1) mehrschichtig ausgebildet ist.

17. Wärmedämmverbundsystem aufweisend eine Wand (31), wobei vermittels eines auf eine Außenseite der Wand (31) und/oder auf eine Bau- und/oder Wärmedämmplatte (1) nach einem der Ansprüche 1 bis 16 aufgetragenen Klebstoffs (25) die Bau- und/oder Wärmedämmplatte (1) an die Wand (31) anbringbar ist, und wobei ferner auf einer der Klebeseite (3) der Bau- und/oder Wärmedämmplatte (1) gegenüberliegenden Seite (37) eine zusätzliche Schicht (33), beispielsweise eine Putzschicht, eine weitere Klebstoffschicht, oder dergleichen, aufbringbar ist.
